# FASCICULE DE BREVET EUROPEEN

(11) **EP 3 529 187 B1**
(45) Date de publication et mention de la délivrance du brevet: **19.08.2020**
(21) Numéro de dépôt: 17784175.6
(22) Date de dépôt: 05.10.2017
(51) Int. Cl.: B65H 29/62, B65H 29/24

(54) **DISPOSITIF ET PROCÉDÉ DE DÉVIATION ET D'ÉCHANTILLONNAGE POUR ÉLÉMENT EN PLAQUE**
VORRICHTUNG UND VERFAHREN ZUR UMLENKUNG UND ABTASTUNG VON ZUSCHNITTEN
DEVICE AND METHOD FOR SAMPLING AND DEFLECTION FOR BLANKS

(30) Priorité: 18.10.2016 EP 16020404
(43) Date de publication de la demande: 28.08.2019
(73) Titulaire: BOBST MEX SA, 1031 Mex (CH)
(72) Inventeur: MARCIANO, Pascal, 1030 Bussigny (CH)
(74) Mandataire: Navarro, Asa Maria Thérèse
(86) Numéro de dépôt international: PCT/EP2017/025299
(87) Numéro de publication internationale: WO 2018/072886

(56) Documents cités:
- EP-A1- 2 213 449
- EP-A1- 2 623 305
- EP-A2- 2 316 766

## Description

La présente invention concerne un dispositif d'échantillonnage qui réalise la déviation d'un élément en plaque servant d'échantillon prélevé pour l'écarter du circuit de traitement normal, alors que les éléments en plaque circulent en continu en sortie d'une machine de traitement. L'échantillon prélevé sert par exemple en vue à son contrôle, et/ou à sa mise au rebut. L'invention se rapporte également à un procédé de déviation et d'échantillonnage pour de tels éléments en plaque.

Des machines de traitement d'éléments en plaque sont utilisées dans le domaine de la fabrication d'emballages, et notamment d'emballages fabriqués à partir de feuilles ou de bandes prédécoupées, notamment des éléments en plaque de papier, de plastique ou de carton, qu'il soit plat ou ondulé. Il peut s'agir de machines qui réalisent un traitement de ces éléments en plaque, par exemple la découpe, le rainurage, le gaufrage et l'impression.

### Etat de la technique

Dans les machines de l'art antérieur cet échantillonnage est réalisé en arrêtant la machine pour prélever manuellement un élément en plaque formant l'échantillon. Dans d'autres cas, une inspection systématique et en continu de chaque élément en plaque individuelle est réalisé lorsqu'il passe à travers un module dédié au contrôle, par exemple au contrôle visuel. Il s'agit de prélever, en écartant du circuit de traitement normal, à la demande ou de façon cyclique, au moins un élément en plaque formant échantillon.

Une telle déviation du circuit de traitement normal est notamment mise en oeuvre en aval d'une machine d'impression, dans le cas d'une impression réalisée sur la face supérieure de l'élément en plaque, sans contact avec la face supérieure de l'élément en plaque afin de ne pas endommager cette face supérieure. Une telle déviation du circuit de traitement normal peut également être mise en oeuvre à un autre emplacement du circuit de traitement normal, pour mettre de côté la ou les éléments en plaque non conformes. EP 2213449 A1 divulgue un dispositif d'échantillonnage pour éléments en plaque dans une unité de tri, comprenant une pièce de déviation montée rotative et présentant au moins une extrémité, de sorte que lors de la rotation de la pièce de déviation selon un premier secteur angulaire, la projection horizontale de l'extrémité reste en dessus d'un plan de transport, et lors de la rotation selon un deuxième secteur angulaire complémentaire du premier secteur angulaire la projection horizontale de l'extrémité (532B, 533B) dépasse au-dessous du plan, de façon à dévier un élément en plaque dans une direction différente du plan, et ainsi à échantillonner l'élément en plaque. La document divulgue aussi un procédé de déviation du parcours et d'échantillonnage d'un élément en plaque en sortie d'une machine de traitement dans lequel ladite pièce de déviation est implémentée.

### Exposé de l'invention

Un but de la présente invention est de proposer un dispositif d'échantillonnage et un procédé d'échantillonnage et de déviation pour le transfert d'un élément en plaque.

Un autre but de l'invention est de fournir un procédé de déviation et un dispositif d'échantillonnage permettant l'avancée en continu des éléments en plaque, sans ralentissement de la vitesse d'avancée des éléments en plaque, afin de poursuivre normalement les étapes de traitement pour les éléments en plaque non déviées.

Un autre but de la présente invention est de permettre de réaliser la déviation, soit à la demande, soit selon une fréquence programmée. Le changement de destination de la déviation peut se produire par exemple après qu'une seule découpe est déviée, et avant qu'une série d'éléments en plaque ne soit pas déviée. Cela peut également se produire après qu'une première série d'éléments en plaque est déviée pour l'échantillonnage, et avant qu'une autre série d'éléments en plaque ne soit pas déviée.

A cet effet, on cherche à permettre de modifier la destination du dispositif d'échantillonnage rapidement, et ce de façon précise, afin de ne pas entraver le bon fonctionnement de la machine de traitement des éléments en plaque.

Selon l'invention, un dispositif d'échantillonnage pour échantillonner des éléments en plaque dans une unité de tri, comprend:
- des moyens de transport, les moyens de transport définissant un plan de transport, et les moyens de transports étant aptes à déplacer un élément en plaque, longitudinalement de l'amont vers l'aval,
- un axe, situé au niveau des moyens de transport, et s'étendant transversalement,
- une pièce de déviation, montée rotative par rapport à l'axe, et présentant au moins une extrémité, de sorte que lors de la rotation de la pièce de déviation selon un premier secteur angulaire, la projection horizontale de l'extrémité reste en dessous du plan, et lors de la rotation selon un deuxième secteur angulaire complémentaire du premier secteur angulaire la projection horizontale de l'extrémité dépasse au-dessus du plan, de façon à dévier un élément en plaque dans une direction différente du plan et ainsi à échantillonner l'élément en plaque.

L'élément en plaque en mouvement sur les moyens de transport est dévié par un mouvement de rotation d'une pièce de déviation. L'élément en plaque peut suivre le chemin complet des moyens de transport et ensuite suivre le chemin situé dans le prolongement notamment pour un traitement normal de l'élément en plaque, ou bien être dévié depuis le chemin des moyens de transport, pour sa sortie et échantillonnage.

Cette solution présente notamment l'avantage par rapport à l'art antérieur de ne pas avoir à stopper, ni même à ralentir la machine de traitement des éléments en plaque pour effectuer un prélèvement et/ou un contrôle d'une ou de plusieurs éléments en plaque. Ainsi, la cadence de traitement des éléments en plaque ne change pas, et le nombre d'éléments en plaque successives déviés ou non déviés peut être réparti comme souhaité.

La présente invention concerne en outre une unité de tri, comprenant un dispositif d'échantillonnage tel que décrit et revendiqué, un convoyeur de sortie, et un dispositif d'évacuation pour les éléments en plaque échantillonnés, l'entrée du dispositif d'évacuation étant disposé en amont et au-dessus de l'entrée du convoyeur de sortie.

Une telle unité de tri permet de faire une sélection différente des éléments en plaque en sortie de la machine de traitement, selon que l'élément en plaque passe dans la branche du dispositif d'échantillonnage et du dispositif d'évacuation ou dans la branche du convoyeur de sortie.

La présente invention se rapporte également à une machine de traitement d'éléments en plaque équipée d'une unité de tri, telle que décrite et revendiquée.

La présente invention se rapporte aussi à un procédé d'échantillonnage et de déviation du parcours d'un élément en plaque en sortie d'une machine de traitement. Le procédé comprend les étapes consistant à:
- faire transporter en continu de l'amont vers l'aval un élément en plaque disposé dans un plan;
- faire tourner une pièce de déviation, montée en rotation par rapport à un axe transversal;
- mettre en contact et soutenir une face inférieure de la zone avant de l'élément en plaque, pendant le transport de l'élément en plaque, par une première extrémité de la pièce de déviation en saillie en dehors du plan de transport;
- faire incliner vers le haut la zone avant de l'élément en plaque;
- arrêter la rotation de la pièce de déviation;
- engager la zone avant de l'élément en plaque sur un dispositif d'évacuation et faire transporter l'élément en plaque, jusqu'à ce que la portion arrière de l'élément en plaque passe sur la première extrémité; et
- reprendre la rotation de la pièce de déviation jusqu'à ce que la projection horizontale de la première extrémité arrive plus bas que le plan, avant qu'un autre élément en plaque arrive à la verticale de la première extrémité.

Un tel procédé de déviation peut être mis en oeuvre alors que les éléments en plaque arrivent en continu les uns derrière les autres sur les moyens de transport.

### Brève description des dessins

Des exemples de mise en oeuvre de l'invention sont indiqués dans la description illustrée par les figures annexées dans lesquelles:
- la Figure 1 montre une unité de tri comprenant un dispositif d'échantillonnage pour éléments en plaque selon l'invention;
- la Figure 2 représente en perspective du dispositif d'échantillonnage de la Figure 1; et
- les Figures 3 à 8 montrent différentes étapes du fonctionnement du dispositif d'échantillonnage.

La direction longitudinale est définie par rapport à la direction de transport des éléments en plaque. La direction transversale est définie comme étant la direction orthogonale à la direction transversale et dans le plan de transport des éléments en plaque. L'amont, et respectivement l'aval, est défini comme étant une position arrière, respectivement avant, par rapport au sens de transport de l'élément en plaque.

### Exposé détaillé de modes de réalisation préférés

L'unité de tri 100 illustrée sur la Fig. 1 forme un ensemble disposé en sortie d'une machine de traitement d'éléments en plaque 1. Une telle unité de tri 100 est avantageusement disposée en aval d'une machine d'impression des éléments en plaque. L'avancée de l'élément en plaque 20 dans la machine de traitement 1 et dans l'unité de tri 100 s'effectue d'amont en aval, selon la direction et le sens de la Flèche A, soit de la droite vers la gauche dans les Figures.

Sur la Fig. 1, l'unité de tri 100 comprend depuis l'amont vers l'aval, une entrée 101, un dispositif d'échantillonnage 110 selon l'invention, un dispositif d'évacuation 120, et un convoyeur de sortie 130. Dans cet exemple de réalisation, le circuit de traitement normal des éléments en plaque, qui ne servent pas d'échantillon et qui ne sont pas mises au rebut, passe par l'entrée 101, le dispositif d'échantillonnage 110 dans une position inactive et convoyeur de sortie 130.

Le dispositif d'échantillonnage 110 selon l'invention permet le transfert (Flèche B) d'un élément en plaque 20 depuis l'entrée 101 de l'unité de tri 100 vers le circuit de traitement normal, à savoir vers convoyeur de sortie 130. Le dispositif d'échantillonnage 110 selon l'invention permet le transfert (Flèche C) d'un élément en plaque 20 ou de plusieurs éléments en plaque successifs depuis l'entrée 101 de l'unité de tri 100 vers la déviation du ou des éléments en plaque vers le dispositif d'évacuation 120. Le dispositif d'évacuation 120 est situé au-dessus du convoyeur de sortie 130.

Le dispositif d'échantillonnage 110 comprend tout d'abord des moyens de transport, sous la forme d'un ou plusieurs supports 112, sur lequel est monté une ou plusieurs courroies de transport 111 respective. Pour soutenir l'élément en plaque 20 dans sa largeur, le dispositif d'échantillonnage 110 se compose de plusieurs supports 112 disposés en parallèle côte à côte. Dans l'exemple de réalisation, quatre supports 112 maintiennent respectivement quatre courroies de transport 111 (Fig. 2). Chacun des supports 112 comprend une poulie supérieure amont 102 située en entrée 101, une poulie supérieure aval en sortie 103, une poulie d'entraînement et des poulies de renvoi (non visibles).

Les courroies de transport 111 sont entrainées dans le sens amont-aval. Chaque courroie de transport 111 présente une portion supérieure 111 a, sensiblement horizontale, située et maintenue entre la poulie supérieure amont 102 et la poulie supérieure aval 103. La portion supérieure 111a définit un plan de transport P0. Les courroies de transport 111 sont aptes à déplacer (Flèche A) successivement les éléments en plaque 20 longitudinalement de l'amont vers l'aval, les éléments en plaque 20 étant disposés à plat sur la courroie de transport 111.

Le dispositif d'échantillonnage 110 en position active permet à un élément en plaque 20 avançant sur la portion supérieure 111a de la courroie de transport 111 de monter sur une rampe d'évacuation 121 du dispositif d'évacuation 120 (Fig. 1). De préférence, cette rampe d'évacuation 121 comporte également une bande de transfert, sous la forme d'une courroie sans fin assurant le déplacement de l'élément en plaque qui arrive sur cette rampe d'évacuation 121 de l'amont vers l'aval et ainsi son dégagement de la portion supérieure 111a de la courroie de transport 111.

Le dispositif d'échantillonnage 110 comprend un arbre 118, situé au niveau, passant par, et traversant les moyens de transport 111 et 112, sensiblement vers l'avant des moyens de transport 111 et 112, sous la portion supérieure 111a de la courroie de transport 111, et s'étendant transversalement à l'horizontale. L'arbre 118 définit un axe de rotation R1.

Le dispositif d'échantillonnage 110 comprend une pièce de déviation 113 montée rotative par rapport à l'axe R1 sur l'arbre 118. Dans l'exemple de réalisation, quatre pièces de déviation 113 sont disposées le long des quatre supports 112, de façon à se trouver décalés latéralement par rapport à chacune des quatre courroies de transport 111 (Fig. 2).

La pièce de déviation 113 présente au moins une extrémité 114 de déployant à l'opposé de l'axe R1. L'extrémité 114 est placée au niveau d'une extrémité libre d'un bras 115a. L'autre extrémité du bras 115a est solidarisée au corps de la pièce de déviation 113. L'extrémité 114 est par exemple équipée avec un galet fou.

Lors de la rotation de la pièce de déviation 113 selon un premier secteur angulaire S1, la projection horizontale de l'extrémité 114 reste en dessous du plan P0 et sous la portion supérieure 111a de la courroie de transport 111. Lors de la rotation de la pièce de déviation113 selon un deuxième secteur angulaire S2, qui est complémentaire du premier secteur angulaire S1, la projection horizontale de l'extrémité 114 dépasse au-dessus du plan P0 et donc en saillie au-dessus de la portion supérieure 111a de la courroie de transport 111. Un élément en plaque 20 est de cette manière dévié dans une direction et un plan P1 différent du plan P0, ce qui permet d'échantillonner ainsi l'élément en plaque 20. Le plan P1 est situé au-dessus du plan P0, la déviation se faisant du bas vers le haut par la rotation de la pièce de déviation 113 afin de ne pas abîmer les éléments en plaque 20 imprimés sur leur face supérieure.

Dans le mode de réalisation représenté, le support 112 est fixe, mais on peut envisager que ce support 112 soit mobile, et notamment articulé entre plusieurs positions, afin de changer notamment d'inclinaison, par exemple en fonction de la position de la pièce de déviation 113.

Les étapes suivantes sont mises en oeuvre comme l'illustrent les Figs. 3 à 8. Dans une étape I, l'extrémité 114 est en bas en position inactive du dispositif d'échantillonnage 110. La pièce de déviation 113 tourne dans le sens anti-horaire (Flèche T1). L'extrémité 114 arrive à la hauteur de la portion supérieure 111a de la courroie de transport 111 (voir Fig. 3).

Dans une étape II, la pièce de déviation 113 tourne, ici toujours dans le sens anti-horaire (Flèche T2). L'extrémité 114 rentre en contact avec la face inférieure d'une zone avant d'un élément en plaque 20 (voir Fig.4), au moment où la projection horizontale de l'extrémité 114 dépasse au-dessus de la courroie de transport 111, et donc de la portion supérieure 111a de la courroie de transport 111. Puis la pièce de déviation 113 termine de tourner (Flèche T3), et l'extrémité 114 accompagne le mouvement d'avancée de l'élément en plaque 20 dans le sens amont-aval A avec un soutien. L'élément en plaque 20 s'incline ainsi vers le haut dans le plan P1, depuis sa zone avant et s'engage sur la rampe d'évacuation 121 du dispositif d'évacuation 120 (Fig. 5).

Dans une étape III, la pièce de déviation 113 arrête sa rotation (voir Fig.6), tandis que l'élément en plaque 20 avance sur la rampe d'évacuation 121, l'extrémité 114 soutient et accompagne le mouvement d'avancée de l'élément en plaque 20 grâce également au galet fou. Ceci correspond à la position active du dispositif d'échantillonnage 110.

Dans une étape IV, la zone arrière de l'élément en plaque 20 passe sur l'extrémité 114, la pièce de déviation 113 reprend sa rotation (Flèche T4 en Fig. 7), et descend tandis que l'élément en plaque 20 avance sur la rampe d'évacuation 121, la projection horizontale de l'extrémité 114 arrivant plus bas que la courroie de transport 111 avant qu'une autre découpe 20' n'arrive à la verticale de l'extrémité 114 (voir Fig. 8).

Dans une variante représentée dans les Figures, la pièce de déviation 113 présente au moins une deuxième extrémité 116. La deuxième extrémité 116 est placée au niveau d'une extrémité libre d'un deuxième bras 115b. L'autre extrémité du bras 115b est solidarisée au corps de la pièce de déviation 113. La deuxième extrémité 116 est par exemple équipée avec un galet fou. La deuxième extrémité 116 peut être située derrière l'extrémité 114 par rapport au sens de rotation de la pièce de déviation 113.

La distance entre l'axe R1 et la deuxième extrémité 116 est plus petite que la distance entre l'axe R1 et l'extrémité 114. Autrement dit le bras 115a est plus long que le deuxième bras 115b. Lors de la rotation de la pièce de déviation 113, avec le bras 115a et le deuxième bras 115b vers la position active du dispositif d'échantillonnage 110, l'extrémité 114 et de la deuxième extrémité 116 reste un contact avec un élément en plaque 20.

Dans la position active du dispositif d'échantillonnage 110 (Figs. 6 et 7), dans laquelle le bras 115a et le deuxième bras 115b sont dirigés vers le haut, le sommet de la deuxième extrémité 116 est plus bas que le sommet de l'extrémité 114.

Les étapes suivantes sont mises en œuvre. Dans une étape l', l'extrémité 114 et la deuxième extrémité 116 sont en bas en position inactive du dispositif d'échantillonnage 110, la pièce de déviation 113 avec le bras 115a et le deuxième bras 115b tournent ensemble (T1), et l'extrémité 114 arrive à la hauteur de la portion supérieure 111a de la courroie de transport 111 (voir Fig. 3).

Dans une étape II', la pièce de déviation 113 le bras 115a et le deuxième bras 115b tournent toujours dans le sens anti-horaire (T2 en Fig. 4). L'extrémité 114 rentre en contact avec la face inférieure d'une zone avant d'un élément en plaque 20 (voir Fig. 5) au moment où la projection horizontale de l'extrémité 114 dépasse au-dessus de la courroie de transport 111, et ainsi de la portion supérieure 111 a de la courroie de transport 111. Puis la pièce de déviation 113, le bras 115a et le deuxième bras 115b tournent encore (T3), et l'extrémité 114 accompagne le mouvement d'avancée de l'élément en plaque 20 dans le sens amont-aval (A) avec un soutien. L'élément en plaque 20 s'incline vers le haut depuis son extrémité avant et s'engage dans le plan P1 sur la rampe d'évacuation 121 du dispositif d'évacuation 120 (voir Fig. 6).

Dans une étape III', la pièce de déviation 113, le bras 115a et le deuxième bras 115b arrêtent leur rotation tandis que l'élément en plaque 20 avance sur la rampe d'évacuation 121. L'extrémité 114 soutient et accompagne le mouvement d'avancée de l'élément en plaque 20 par rotation du galet fou, jusqu'au moment où l'élément en plaque 20 bascule et rentre en contact également avec la deuxième extrémité 116. La deuxième extrémité 116 alors accompagne également le mouvement d'avancée de l'élément en plaque 20 par rotation du galet fou. Ceci correspond à la position active du dispositif d'échantillonnage 110.

Dans une étape IV', la portion arrière de l'élément en plaque 20 passe sur l'extrémité 114, la pièce de déviation 113 reprend sa rotation (T4 en Fig. 7), et descend tandis que l'élément en plaque 20 avance sur la rampe d'évacuation 121, la projection horizontale de l'extrémité 114 et la projection horizontale de la deuxième extrémité 116 arrivant plus bas que la courroie de transport 111 avant qu'une autre découpe 20' n'arrive à la verticale de la deuxième extrémité 116 (voir la Fig. 8).

L'élément en plaque 20 est d'abord soulevée par l'extrémité 114 sur laquelle elle bascule avant de venir en appui sur la deuxième extrémité 116. Grâce à la présence de cette deuxième extrémité 116, l'élément en plaque 20 est supportée le long de deux lignes transversales. Chaque ligne transversale est formée par les points de contact sur les extrémités 114, respectivement les deuxièmes extrémité 116, le cas échéant sur les galets fou respectifs.

Ceci permet d'éviter la tendance au pliage de l'élément en plaque 20 autour de la série de d'extrémités 114 si l'élément en plaque 20 est peu ou pas rigide. De préférence, l'angle entre le bras 115a et le deuxième bras 115b est inférieur à 60°, et est de l'ordre de 45°.

Dans un mode de réalisation, un ou plusieurs galets presseurs 117 sont disposés au-dessus de la rampe d'évacuation 121, afin de contribuer à guider les éléments en plaque 20 sur la rampe d'évacuation 121. Afin de ne pas appuyer sur les éléments en plaque 20 sur une zone imprimée, ces galets presseurs 117 sont placés à l'aplomb d'un bord latéral des éléments en plaque 20. Dans un autre mode de réalisation non représenté, aucun galet presseur n'est utilisé.

Dans le mode de réalisation représenté, le dispositif d'évacuation 120, est un dispositif de mise à l'écart d'une ou de plusieurs éléments en plaque 20, jusqu'à une table d'échantillonnage 122.

Dans cet exemple de réalisation, un élément en plaque 20 servant d'échantillon passe donc sur un tronçon amont de la portion supérieure 111a de la courroie de transport 111 (plan P0), sur l'extrémité 114 (et éventuellement sur la deuxième extrémité 116), sur la rampe d'évacuation 121 (C et P1), et enfin sur la table d'échantillonnage 122.

Lorsque cet élément en plaque 20 arrive sur la table d'échantillonnage 122, il n'est alors plus entraîné et reste dans une position immobile. L'élément en plaque 20 peut être prélevé par un opérateur. L'élément en plaque 20 peut être pris par un système automatisé et placé sur un poste de contrôle équipé de moyens optiques pour contrôler la qualité de l'impression réalisée. Le contrôle optique peut être directement réalisé sur la table d'échantillonnage 122.

Pour la plupart des éléments en plaque, le dispositif d'échantillonnage 110 est dans la position inactive. Dans ce cas, l'élément en plaque 20 avance par le mouvement en boucle de la courroie de transport 111, depuis l'extrémité arrière en entrée 101 jusqu'à l'extrémité avant de la portion supérieure 111a de la courroie de transport 111. Dans ce cas, après le dispositif d'échantillonnage 110, l'élément en plaque 20 arrive (B) sur le convoyeur de sortie 130.

Lorsque l'opérateur souhaite ou programme le dispositif d'échantillonnage 110 pour dévier une ou plusieurs éléments en plaque 20 à titre d'échantillon(s), le moteur qui entraîne la mise en rotation de l'arbre 118 et de la pièce de déviation 113 selon un cycle conforme aux étapes A à D précitées est commandé manuellement ou de façon automatique.

L'invention concerne aussi un procédé d'échantillonnage et de déviation du parcours d'un élément en plaque 20 en sortie d'une machine de traitement 1 dans une unité de tri 100. Le procédé comporte les étapes suivantes:
- déplacement en continu d'un élément en plaque 20 disposée à plat dans un plan de transport P0 sur une courroie de transport 111 mobile entre l'amont et l'aval A,
- mise en contact et soutien de la face inférieure de la zone avant de l'élément en plaque 20, pendant l'avancée de l'élément en plaque 20 sur la courroie de transport 111, et suite à la rotation T1, T2 et T3 par rapport à un axe R1 orthogonal à la direction amont-aval de la pièce de déviation 113, par une extrémité 114 en saillie en dehors du plan P0, ce qui permet à l'élément en plaque 20 de s'incliner vers le haut depuis son extrémité avant, puis
- arrêt de la rotation de la pièce de déviation 113, et engagement de la zone avant de l'élément en plaque 20 sur une rampe d'évacuation 121 du dispositif d'évacuation 120 par mouvement de la courroie de transport 111, jusqu'à ce que la portion arrière de l'élément en plaque 20 passe C sur l'extrémité 114, puis
- reprise de la rotation T4 de la pièce de déviation 113 qui descend, tandis que l'élément en plaque 20 avance sur la rampe d'évacuation 121, la projection horizontale de l'extrémité 114 arrivant plus bas que la courroie de transport 111 avant qu'une autre découpe 20' n'arrive à la verticale de l'extrémité 114.

La présente invention n'est pas limitée aux modes de réalisation décrits et illustrés. De nombreuses modifications peuvent être réalisées, sans pour autant sortir du cadre défini par la portée du jeu de revendications.

## Revendications

1. Dispositif d'échantillonnage (110) pour éléments en plaque (20) dans une unité de tri (100), comprenant:
- des moyens de transport (111, 112), définissant un plan (P0), et aptes à déplacer (A) un élément en plaque (20) longitudinalement de l'amont vers l'aval,
- un axe (R1), situé au niveau des moyens de transport (111, 112), et s'étendant transversalement,
- une pièce de déviation (113), montée rotative par rapport à l'axe (R1), et présentant au moins une extrémité (114), de sorte que lors de la rotation de la pièce de déviation (113) selon un premier secteur angulaire (S1), la projection horizontale de l'extrémité (114) reste en dessous du plan (P0), et lors de la rotation selon un deuxième secteur angulaire (S2) complémentaire du premier secteur angulaire (S1) la projection horizontale de l'extrémité (114) dépasse au-dessus du plan (P0), de façon à dévier un élément en plaque (20) dans une direction différente du plan (P0), et ainsi à échantillonner l'élément en plaque (20).

2. Dispositif selon la revendication 1, dans lequel la pièce de déviation (113) comprend en outre une deuxième extrémité (116), située derrière l'extrémité (114) par rapport au sens de rotation de la pièce de déviation (113), l'extrémité (114) et deuxième extrémité (116) déviant successivement l'élément en plaque (20) devant être échantillonné.

3. Dispositif selon la revendication 2, dans lequel la distance entre l'axe (R1) et la deuxième extrémité (116) est plus petite que la distance entre l'axe (R1) et l'extrémité (114).

4. Dispositif selon la revendication 2 ou 3, dans lequel la position angulaire de l'extrémité (114) et de la deuxième extrémité (116) permet à l'extrémité (114) et à la deuxième extrémité (116) d'entrer en contact avec un élément en plaque (20).

5. Dispositif selon l'une des revendications précédentes, dans lequel la pièce de déviation (113) comprend un premier bras (115a), l'extrémité (114) étant placée au niveau d'une extrémité libre du premier bras (115a), l'autre extrémité étant solidarisée au corps de la pièce de déviation (113).

6. Dispositif selon l'une des revendications 2 à 5, dans lequel la pièce de déviation (113) comprend un deuxième bras (115b), la deuxième extrémité (116) étant placée au niveau d'une extrémité libre du deuxième bras (115b), l'autre extrémité étant solidarisée au corps de la pièce de déviation (113).

7. Dispositif selon l'une des revendications 2 à 5, dans lequel l'extrémité (114) et la deuxième extrémité (116) sont chacune équipée d'un galet libre en rotation.

8. Unité de tri (100), comprenant un dispositif d'échantillonnage (110) selon l'une des revendications précédentes, un convoyeur de sortie (130), et un dispositif d'évacuation (120) pour les éléments en plaque échantillonnés, l'entrée du dispositif d'évacuation (120) étant disposé en amont et au-dessus de l'entrée du convoyeur de sortie (130).

9. Unité de tri selon la revendication 8, comprenant en outre une table d'échantillonnage (122) située en aval du dispositif d'évacuation (120).

10. Machine de traitement d'éléments en plaque (1) équipée d'une unité de tri (100) selon la revendication 9 ou 10.

11. Procédé de déviation du parcours et d'échantillonnage d'un élément en plaque (20) en sortie d'une machine de traitement, comprenant les étapes consistant à:
- faire transporter en continu de l'amont vers l'aval (A) un élément en plaque (20) disposé dans un plan de transport (P0);
- faire tourner une pièce de déviation (113), montée en rotation par rapport à un axe transversal (R1);
- mettre en contact et soutenir une face inférieure de la zone avant de l'élément en plaque (20), pendant le transport de l'élément en plaque (20) par une extrémité (114) de la pièce de déviation (113) en saillie en dehors du plan (P0);
- faire incliner vers le haut la zone avant de l'élément en plaque (20);
- arrêter la rotation de la pièce de déviation (113);
- engager la zone avant de l'élément en plaque (20) sur un dispositif d'évacuation (120) et faire transporter l'élément en plaque (20), jusqu'à ce que la portion arrière de l'élément en plaque (20) passe sur l'extrémité (114); et
- reprendre la rotation de la pièce de déviation (113) jusqu'à ce que la projection horizontale de l' extrémité (114) arrive plus bas que le plan (P0), avant qu'un autre élément en plaque (20) arrive à la verticale de l'extrémité (114).

## Patentansprüche

1. Probenahmevorrichtung (110) für plattenförmige Elemente (20) in einer Sortiereinheit (100), umfassend:
- Transportmittel (111, 112), die eine Ebene (P0) definieren und imstande sind, ein plattenförmiges Element (20) längsgerichtet von stromaufwärts nach stromabwärts zu verschieben (A),
- eine Achse (R1), die sich im Bereich der Transportmittel (111, 112) befindet, und sich quergerichtet erstreckt,
- ein Ablenkteil (113), das in Bezug auf die Achse (R1) drehend montiert ist, und mindestens ein Ende (114) aufweist, sodass die horizontale Projektion des Endes (114) beim Drehen des Ablenkteils (113) in einem ersten Winkelsektor (S1) unterhalb der Ebene (P0) bleibt, und die horizontale Projektion des Endes (114) beim Drehen in einem zweiten Winkelsektor (S2) ergänzend zum ersten Winkelsektor (S1) über die Ebene (P0) vorsteht, um ein plattenförmiges Element (20) in einer zur Ebene (P0) unterschiedlichen Richtung abzulenken, und somit eine Probe des plattenförmigen Elements (20) zu nehmen.

2. Vorrichtung nach Anspruch 1, wobei das Ablenkteil (113) weiter ein zweites Ende (116) umfasst, das sich in Bezug zur Drehrichtung des Ablenkteils (113) hinter dem Ende (114) befindet, wobei das Ende (114) und zweite Ende (116) nacheinander das plattenförmige Element (20), dessen Probe zu nehmen ist, ablenken.

3. Vorrichtung nach Anspruch 2, wobei der Abstand zwischen der Achse (R1) und dem zweiten Ende (116) kleiner ist als der Abstand zwischen der Achse (R1) und dem Ende (114).

4. Vorrichtung nach Anspruch 2 oder 3, wobei die Winkelposition des Endes (114) und des zweiten Endes (116) dem Ende (114) und dem zweiten Ende (116) erlaubt, in Kontakt mit einem plattenförmigen Element (20) zu treten.

5. Vorrichtung nach einem der vorstehenden Ansprüche, wobei das Ablenkteil (113) einen ersten Arm (115a) umfasst, wobei das Ende (114) im Bereich eines freien Endes des ersten Armes (115a) platziert ist, wobei das andere Ende fest mit dem Körper des Ablenkteils (113) verbunden ist.

6. Vorrichtung nach einem der Ansprüche 2 bis 5, wobei das Ablenkteil (113) einen zweiten Arm (115b) umfasst, wobei das zweite Ende (116) im Bereich eines freien Endes des zweiten Armes (115b) platziert ist, wobei das andere Ende fest mit dem Körper des Ablenkteils (113) verbunden ist.

7. Vorrichtung nach einem der Ansprüche 2 bis 5, wobei das Ende (114) und das zweite Ende (116) jeweils mit einer frei drehenden Rolle ausgestattet sind.

8. Sortiereinheit (100), umfassend eine Probenahmevorrichtung (110) nach einem der vorstehenden Ansprüche, einen Ausgangsförderer (130) und eine Ausbringvorrichtung (120) für die als Probe genommenen plattenförmigen Elemente, wobei der Eingang der Ausbringvorrichtung (120) stromaufwärts und oberhalb des Eingangs des Ausgangsförderers (130) angeordnet ist.

9. Sortiereinheit nach Anspruch 8, weiter einen Probenahmetisch (122) umfassend, der sich stromabwärts der Ausbringvorrichtung (120) befindet.

10. Maschine zur Bearbeitung von plattenförmigen Elementen (1), die mit einer Sortiereinheit (100) nach Anspruch 9 oder 10 ausgestattet ist.

11. Verfahren zum Ablenken der Wegestrecke und zur Probennahme eines plattenförmigen Elements (20) am Ausgang einer Maschine zur Bearbeitung, die Schritte umfassend, die darin bestehen:
- ein plattenförmiges Element (20), das auf einer Transportebene (P0) angeordnet ist, durchgehend von stromaufwärts nach stromabwärts (A) transportieren zu lassen;
- ein Ablenkteil (113), das in Bezug auf eine Querachse (R1) drehend montiert ist, drehen zu lassen;
- eine Unterseite der vorderen Zone des plattenförmigen Elements (20) während des Transports des plattenförmigen Elements (20) durch ein Ende (114) des Ablenkteils (113) außerhalb der Ebene (P0) überstehend in Kontakt zu bringen und zu stützen;
- die vordere Zone des plattenförmigen Elements (20) nach oben neigen zu lassen;
- die Drehung des Ablenkteils (113) anzuhalten;
- die vordere Zone des plattenförmigen Elements (20) in eine Ausbringvorrichtung (120) einzuführen, und das plattenförmige Element (20) transportieren zu lassen, bis der hintere Abschnitt des plattenförmigen Elements (20) auf das Ende (114) gelangt; und
- die Drehung des Ablenkteils (113) wiederaufzunehmen, bis die horizontale Projektion des Endes (114) unterhalb der Ebene (P0) ankommt, bevor ein anderes plattenförmiges Element (20) in der Vertikalen des Endes (114) ankommt.

## Claims

1. Sampling device (110) for plate elements (20) in a sorting unit (100), comprising:
- transport means (111, 112), defining a plane (P0), and capable of moving (A) a plate element (20) longitudinally from upstream to downstream,
- an axis (R1), situated at the level of the transport means (111, 112), and extending transversally,
- a deviating part (113), mounted rotating with respect to the axis (R1), and having at least one end (114), such that during the rotation of the deviating part (113) according to a first angular sector (S1), the horizontal projection of the end (114) remains below the plane (P0), and during the rotation according to a second angular sector (S2) complementary to the first angular sector (S1), the horizontal projection of the end (114) exceeds above the plane (P0), so as to deviate a plate element (20) in a direction different from the plane (P0), and thus to sample the plate element (20).

2. Device according to claim 1, wherein the deviating part (113) further comprises a second end (116), situated behind the end (114) with respect to the rotation direction of the deviating part (113), the end (114) and the second end (116) deviating successively the plate element (20) needing to be sampled.

3. Device according to claim 2, wherein the distance between the axis (R1) and the second end (116) is smaller than the distance between the axis (R1) and the end (114).

4. Device according to claim 2 or 3, wherein the angular position of the end (114) and of the second end (116) makes it possible at the end (114) and at the second end (116) to enter into contact with a plate element (20).

5. Device according to one of the preceding claims, wherein the deviating part (113) comprises a first arm (115a), the end (114) being placed at the level of a free end of the first arm (115a), the other end being secured to the body of the deviating part (113).

6. Device according to one of claims 2 to 5, wherein the deviating part (113) comprises a second arm (115b), the second end (116) being placed at the level of a free end of the second arm (115b), the other end being secured to the body of the deviating part (113).

7. Device according to one of claims 2 to 5, wherein the end (114) and the second end (116) are each equipped with a roller, free in rotation.

8. Sorting unit (100), comprising a sampling device (110) according to one of the preceding claims, an output conveyor (130), and an evacuation device (120) for the sampled plate elements, the input of the evacuation device (120) being arranged upstream and above the input of the output conveyor (130).

9. Sorting unit according to claim 8, further comprising a sample table (122) situated downstream from the evacuation device (120).

10. Plate element processing machine (1) equipped with a sorting unit (100) according to claim 9 or 10.

11. Method for deviating from the path and for sampling a plate element (20) at the output of a processing machine, comprising steps consisting of:
- Transporting a plate element (20) arranged in a transport plane (P0) continuously from upstream to downstream (A);
- Rotating a deviating part (113), mounted in rotation with respect to a transversal axis (R1);
- Putting into contact and supporting a lower face of the front zone of the plate element (20), during the transport of the plate element (20) by an end (114) of the deviating part (113) projecting outside of the plane (P0);
- tilting the front zone of plate element (20) upwards;
- stopping the rotation of the deviating part (113);
- engaging the front zone of the plate element (20) on an evacuation device (120) and transporting the plate element (20) until the rear portion of the plate element (20) passes over the end (114); and
- resuming the rotation of the deviating part (113) until the horizontal projection of the end (114) comes to lower than the plane (P0), before another plate element (20) comes to the vertical of the end (114).
